# FASCICULE DE BREVET EUROPEEN

(11) **EP 1 509 819 B1**
(45) Date de publication et mention de la délivrance du brevet: **19.07.2006**
(21) Numéro de dépôt: 03724761.6
(22) Date de dépôt: 30.05.2003
(51) Int. Cl.: G04B 19/24

(54) **PIECE D HORLOGERIE A AFFICHAGE DU QUANTIEME**
UHRWERK MIT DATUMANZEIGE
TIMEPIECE DISPLAYING THE DAY OF THE MONTH

(30) Priorité: 06.06.2002 EP 02405454
(43) Date de publication de la demande: 02.03.2005
(73) Titulaire: Zenith International SA, 2400 Le Locle (CH)
(72) Inventeur: Besse, Laurent, F-25130 Villers-le-Lac (FR)
(74) Mandataire: GLN
(86) Numéro de dépôt international: PCT/CH2003/000335
(87) Numéro de publication internationale: WO 2003/104904

(56) Documents cités:
- EP-A- 0 529 191
- EP-A- 1 070 996
- CH-A- 316 461

## Description

La présente invention concerne une pièce d'horlogerie à affichage du quantième au moyen de deux disques qui portent respectivement les séries de chiffres formant les dizaines et les unités. Une telle construction est essentiellement destinée à réaliser un affichage du quantième à grands chiffres.

Une pièce de ce type est décrite, par exemple, dans la demande de brevet FR 99 09425. Le disque des dizaines porte les chiffres qui forment deux fois la suite 0, 1, 2, 3 alors que le disque des unités porte les chiffres qui forment la suite 0, 1, 2, 3, 4, 5, 6, 7, 8, 9. L'entraînement de ces disques est assuré par deux pignons qui leur sont associés et coopèrent avec les deux planches superposées d'une roue de commande, dont les dentures sont réparties et disposées de manière à ce que les chiffres juxtaposés des deux disques fournissent une indication du quantième.

Une pièce du même type est décrite dans le brevet CH 316 461. Le disque des unités porte alors également les dix chiffres qui forment la suite de 0 à 9, alors que le disque des dizaines porte la série 1, 2, 3, espace, 1, 2, 3, espace.

Bien que ces solutions soient particulièrement originales, elles ne sont pas des plus aisées à mettre en oeuvre.

La présente invention a donc pour but de fournir un système d'affichage du quantième à grands chiffres qui, sans faire aucune concession à la sécurité de fonctionnement, est particulièrement facile à réaliser.

De façon plus précise, l'invention concerne une pièce d'horlogerie à affichage du quantième, qui comporte :
- deux disques rotatifs, au moins partiellement superposés, servant à afficher respectivement les unités et les dizaines du quantième, qui portent, régulièrement répartis sur un anneau périphérique, respectivement la série des chiffres 0 à 9 et la série des chiffres 0, 1, 2, 3, 3, et sont disposés de manière à présenter en juxtaposition les chiffres de l'un avec ceux de l'autre, et
- un mécanisme d'entraînement de ces disques en rotation pour que lesdits chiffres juxtaposés fournissent une indication du quantième.

De façon particulièrement avantageuse, le mécanisme d'entraînement comporte :
- une première couronne entraînée pour effectuer un tour en trente et un jours en progressant d'un pas par jour vers minuit,
- une couronne additionnelle fixée sur la première et possédant trente dents régulièrement espacées à l'exception de deux d'entre elles séparées par un double espace qui correspond à l'absence d'une dent,
- un pignon à dix dents solidaire du disque des unités et entraîné par les dents de la couronne additionnelle,
- une roue à trente et une dents engrenant avec ledit pignon,
- une roue fixée sur la roue à trente et une dents et possédant un premier, un deuxième, un troisième et un quatrième ergots répartis de manière à ce que les angles entre le premier et le deuxième, le deuxième et le troisième, le quatrième et le premier soient sensiblement de 116° et que l'angle entre le troisième et le quatrième soit sensiblement de 11.6°, et
- un pignon à cinq dents solidaire du disque des dizaines et entraîné par lesdits ergots, qui possède une dent additionnelle disposée pour être entraînée par les dents de la couronne additionnelle.

La pièce d'horlogerie selon l'invention présente encore, de préférence, les caractéristiques suivantes :
- les deux disques ont le même rayon r et les axes des pignons solidaires de ces disques sont séparés d'une distance sensiblement égale à 2(r-e), e étant la largeur des anneaux portant les chiffres des unités et des dizaines ;
- chacun desdits pignons est associé à un sautoir servant à le positionner ;
- le disque des unités se trouve légèrement plus bas que le disque des dizaines, lequel le recouvre partiellement de manière à coopérer pour présenter en juxtaposition les chiffres de leurs anneaux respectifs et est percé, à la droite de chacun de ses chiffres, d'un guichet permettant de voir les chiffres des unités qui se trouvent sous lui.

D'autres caractéristiques de l'invention ressortiront de la description qui va suivre, faite en regard du dessin annexé, dans lequel :
- la figure 1 est une vue éclatée de la pièce d'horlogerie selon l'invention,
- la figure 2 en est une vue partielle en plan, et
- la figure 3 est une vue en coupe selon III-III de cette pièce.

La pièce d'horlogerie représentée au dessin comporte, montée sur une platine 10, une couronne de quantième 12 dotée, vers l'intérieur, de trente et une dents qui ont pour fonction de recevoir l'action de poussée d'un doigt d'entraînement mû à partir de la roue des heures, de manière à effectuer un tour en trente et un jours en progressant d'un pas par jour à minuit. Ces dents servent également à subir l'action d'un sautoir de positionnement. Un tel mécanisme étant tout à fait classique et bien connu de l'homme de métier, il ne sera pas décrit plus en détail.

La couronne 12 reçoit, sur sa face supérieure, une couronne additionnelle 14 qui lui est concentrique et se fixe sur elle à l'aide de vis 16. Cette couronne présente la particularité de posséder, vers l'intérieur, trente dents régulièrement espacées à l'exception de deux d'entre elles séparées par un double espace qui correspond donc à l'absence d'une dent.

La platine 10 porte, respectivement à 5 et 7 Heures, deux tenons 18 sur lesquels sont montés pivotants et fixés par des vis 20 deux disques 22 et 24 de même rayon r.

Le disque de gauche 22 sert à l'affichage des unités du quantième et porte, régulièrement répartis sur un anneau périphérique de largeur e, la série des chiffres 0 (ou un blanc) à 9.

Le disque de droite 24 sert à l'affichage des dizaines du quantième et porte, régulièrement répartis sur un anneau périphérique de même largeur e, la série des chiffres 0, 1, 2, 3, 3.

Le disque des unités 22 se trouve légèrement plus bas que le disque des dizaines 24, lequel le recouvre partiellement de manière à coopérer pour présenter en juxtaposition, à la position 6 Heures, les chiffres de leurs anneaux respectifs qui fournissent une indication du quantième. On remarquera que le disque des dizaines 24 est percé, à la droite de chacun de ses chiffres, d'un guichet 26 permettant de voir les chiffres des unités qui se trouvent sous lui.

Bien entendu, pour que la juxtaposition soit réalisée correctement, la distance séparant les tenons 18 formant les axes de pivotement des disques doit être sensiblement égale à 2(r-e).

Afin de faciliter la compréhension du mécanisme selon l'invention, les différents mobiles qui le constituent ont été, sur le dessin, affectés de flèches indiquant leur sens de rotation.

Le disque des unités 22 est associé à un pignon 28 à dix dents qui est positionné par un sautoir 30 (visible seulement sur la figure 2) et actionné par les dents de la couronne additionnelle 14. Il effectue un tour en dix jours.

Le pignon à dix dents 28 engrène avec une roue 32 à trente et une dents effectuant un tour en trente et un jours, sur laquelle est positionnée à l'aide de goupilles 34 et fixée à l'aide de vis 36 une roue 38 possédant quatre ergots A, B, C et D. Ces ergots sont répartis de manière à ce que les angles entre A et B, B et C, D et A soient sensiblement de 116° et que l'angle entre C et D soit sensiblement de 11.6°.

La roue à quatre ergots 38 engrène avec un pignon 40 à cinq dents (visible seulement sur la figure 2) effectuant un tour en trente et un jours, associé au disque des dizaines 24 et positionné par un sautoir 42. Ce pignon possède, à un niveau différent de celui de ses cinq dents, une sixième dent 44 disposée pour se faire pousser par une des dents de la couronne additionnelle 14.

Dans le mécanisme qui vient d'être décrit, les différents mobiles sont initialement disposés de manière à ce que les fonctions exposées ci-après soient réalisées.

Vers minuit, le soir du 1^{er} de chaque mois, le pignon à dix dents 28 reçoit de la couronne additionnelle 14 une impulsion qui la fait avancer d'un pas et amène donc le disque des unités 22 dans la position où il affiche le chiffre 2 à côté du chiffre 0 affiché par le disque des dizaines 24. En même temps, la roue à trente et une dents 32 et la roue à quatre ergots 38 avancent d'un pas, mais cette dernière ne touche pas le pignon à cinq dents 40. Le disque des dizaines 24 reste donc à sa position 0. L'affichage est alors 02.

Le soir du 9 de chaque mois, le pignon 28 fait avancer le disque des unités 22 à la position où il affiche le chiffre 0. En même temps, la roue 32 et la roue 38 avancent d'un pas mais l'ergot A de cette dernière pousse d'un pas le pignon 40, de sorte que le disque des dizaines 24 avance à la position 1. L'affichage est alors 10.

Il en est de même le 19 au soir mais c'est l'ergot B qui fait passer le disque des dizaines 24 à la position 2. L'affichage devient alors 20.

II en est toujours de même le 29 au soir et c'est l'ergot C qui pousse le disque des dizaines 24 à la première position 3. L'affichage est donc 30.

Le 30 au soir, le disque des unités 22 avance à la position 1 et l'ergot D pousse le disque des dizaines 24 à la deuxième position 3. L'affichage est alors 31.

Enfin, le soir du 31, du fait de la dent manquante de la couronne additionnelle 14, le disque des unités 22 ne bouge pas et continue à afficher le chiffre 1. En revanche, la sixième dent 44 du pignon 40 se fait attraper par une dent de l'anneau 14 et pousse le disque des dizaines 24 à la position 0. L'affichage passe ainsi à 01.

Bien entendu, tous les soirs qui n'ont pas fait l'objet d'une description spéciale, le mécanisme se contente de faire avancer d'un pas le disque des unités 22 sans toucher au disque des dizaines 24 car la roue à quatre ergots 38 ne touche pas le pignon à cinq dents 40.

## Revendications

1. Pièce d'horlogerie à affichage du quantième, **caractérisée en ce qu'**elle comporte :
- deux disques rotatifs (22, 24), au moins partiellement superposés, servant à afficher respectivement les unités et les dizaines du quantième, qui portent, régulièrement répartis sur un anneau périphérique, respectivement la série des chiffres 0 à 9 et la série des chiffres 0, 1, 2, 3, 3, et sont disposés de manière à présenter en juxtaposition les chiffres de l'un avec ceux de l'autre, et
- un mécanisme d'entraînement de ces disques en rotation pour que lesdits chiffres juxtaposés fournissent une indication du quantième.

2. Pièce d'horlogerie selon la revendication 1, **caractérisée en ce que** ledit mécanisme comporte :
- une première couronne (12) entraînée pour effectuer un tour en trente et un jours en progressant d'un pas par jour vers minuit,
- une couronne additionnelle (14) fixée sur la première et possédant trente dents régulièrement espacées à l'exception de deux d'entre elles séparées par un double espace qui correspond à l'absence d'une dent,
- un pignon à dix dents (28) solidaire du disque des unités (22) et entraîné par les dents de la couronne additionnelle (14),
- une roue à trente et une dents (32) engrenant avec ledit pignon (28),
- une roue (38) fixée sur la roue à trente et une dents (32) et possédant un premier (A), un deuxième (B), un troisième (C) et un quatrième (D) ergots répartis de manière à ce que les angles entre le premier (A) et le deuxième (B), le deuxième (B) et le troisième (C), le quatrième (D) et le premier (A) soient sensiblement de 116° et que l'angle entre le troisième (C) et le quatrième (D) soit sensiblement de 11.6°, et
- un pignon à cinq dents (40) solidaire du disque des dizaines (24) et entraîné par lesdits ergots (A, B, C, D), qui possède une dent additionnelle (44) disposée pour être entraînée par les dents de la couronne additionnelle (14).

3. Pièce d'horlogerie selon la revendication 2, **caractérisée en ce que** les deux disques (22, 24) ont le même rayon r et **en ce que** les axes des pignons (28, 40) solidaires de ces disques sont séparés d'une distance sensiblement égale à 2(r-e), e étant la largeur des anneaux portant les chiffres des unités et des dizaines.

4. Pièce d'horlogerie selon l'une des revendications 2 et 3, **caractérisée en ce que** chacun desdits pignons (28, 40) est associé à un sautoir (30, 42) servant à le positionner.

5. Pièce d'horlogerie selon l'une des revendications 1 à 4, **caractérisée en ce que** le disque des unités (22) se trouve légèrement plus bas que le disque des dizaines (24), lequel le recouvre partiellement de manière à coopérer pour présenter en juxtaposition les chiffres de leurs anneaux respectifs et est percé, à la droite de chacun de ses chiffres, d'un guichet (26) permettant de voir les chiffres des unités qui se trouvent sous lui.

## Claims

1. Timepiece displaying the day of the month, **characterized in that** it comprises:
- two rotating discs (22, 24), at least partially overlapping, serving to display respectively the units and the tens of the days of the month, which support, regularly distributed on a peripheral ring, respectively the series of digits 0 to 9 and the series of digits 0, 1, 2, 3, 3, and are disposed in such a way as to present in juxtaposition the digits of the one with those of the other, and
- a mechanism for rotating these discs so that said juxtaposed digits provide an indication of the day of the month.

2. Timepiece according to Claim 1, **characterized in that** said mechanism comprises:
- a first crown wheel (12) driven to make one revolution in thirty-one days by progressing by one step per day around midnight,
- an additional crown wheel (14) attached to the first and possessing thirty regularly spaced teeth with the exception of two of them separated by a double space which corresponds to the absence of one tooth,
- a pinion with ten teeth (28) integral with the units disc (22) and driven by the teeth of the additional crown wheel (14),
- a wheel with thirty-one teeth (32) engaging with said pinion (28),
- a wheel (38) attached to the wheel with thirty-one teeth (32) and having a first (A), a second (B), a third (C) and a fourth (D) lugs distributed such that the angles between the first (A) and the second (B), the second (B) and the third (C), the fourth (D) and the first (A) are substantially 116° and that the angle between the third (C) and the fourth (D) is substantially 11.6°, and
- a pinion with five teeth (40) integral with the tens disc (24) and driven by said lugs (A, B, C, D), which has an additional tooth (44) disposed in order to be driven by the teeth of the additional crown wheel (14).

3. Timepiece according to Claim 2, **characterized in that** the two discs (22, 24) have the same radius r and **in that** the spindles of the pinions (28, 40) integral with these discs are separated by a distance substantially equal to 2(r-e), e being the width of the rings supporting the digits of the units and of the tens.

4. Timepiece according to either of Claims 2 and 3, **characterized in that** each of said pinions (28, 40) is associated with a jumper (30, 42) serving to position it.

5. Timepiece according to one of Claims 1 to 4, **characterized in that** the units disc (22) is slightly lower than the tens disc (24), which partially overlaps it in order to interact to present in juxtaposition the digits of their respective rings and is pierced, to the right of each of its digits, with an aperture (26) allowing the units digits beneath it to be seen.

## Patentansprüche

1. Uhrenprodukt mit Datumsanzeige, **dadurch gekennzeichnet, dass** es folgende Elemente umfasst:
- zwei sich mindestens teilweise überlagernde, zur Anzeige der Einheiten, respektive der Zehner des Datums dienende Drehscheiben (22, 24), auf denen jeweils gleichmäßig auf einem umfänglichen Ring verteilt die Zahlenreihen 0 bis 9, respektive 0, 1, 2, 3, 3 eingetragen sind, und die so angeordnet sind, dass die Zahlen der einen in enger Gegenüberstellung zu jenen der anderen zur Anzeige kommen, und
- einen Mechanismus zum Antrieb dieser Drehscheiben, damit durch die jeweilige enge Gegenüberstellung der besagten Zahlen eine Datumsanzeige geboten wird.

2. Uhrenprodukt nach Anspruch 1, **dadurch gekennzeichnet, dass** der besagte Mechanismus folgende Elemente umfasst:
- einen ersten Zahnkranz (12), der so angetrieben wird, dass er durch Vorrücken um einen Schritt gegen Mitternacht eine Umdrehung in einunddreißig Tagen vollführt,
- einen zusätzlichen, auf dem ersten befestigten Zahnkranz (14), der dreißig Zähne aufweist, die mit Ausnahme von deren zwei in regelmäßigen Abständen verteilt sind, wobei diese beiden Zähne durch einen doppelten, dem Auslassen eines Zahnes entsprechenden Abstand getrennt sind,
- einen fest mit der Einheitsscheibe (22) verbundenen und von den Zähnen des zusätzlichen Zahnkranzes (14) angetriebenen zehnzähnigen Trieb (28),
- ein mit dem besagten Trieb (28) im Eingriff stehendes zweiunddreißigzähniges Rad (32),
- ein auf dem einunddreißigzähnigen Rad (32) befestigtes Rad (38), das eine erste (A), eine zweite (B), eine dritte (C) und eine vierte (D) Nocke aufweist, die so verteilt sind, dass die jeweiligen Winkel zwischen der ersten (A) und der zweiten (B), dieser zweiten (B) und der dritten (C), sowie zwischen der vierten (D) und der ersten (A) ziemlich genau 116°, bzw. der Winkel zwischen der dritten (C) und der vierten (D) ziemlich genau 11,6° betragen, und
- einen auf der Zehnerscheibe (24) befestigten und von den besagten Nocken (A, B, C, D) angetriebenen fünfzähnigen Trieb (40), der einen zusätzlichen Zahn (44) aufweist, der so angeordnet ist, dass er durch die Zähne des zusätzlichen Zahnkranzes (14) angetrieben wird.

3. Uhrenprodukt nach Anspruch 2, **dadurch gekennzeichnet, dass** die beiden Scheiben (22, 24) den gleichen Radius r haben, und dass die fest mit diesen Scheiben verbundenen Achswellen der Triebe (28, 40) durch einen ziemlich genau 2(r-e) entsprechenden Abstand getrennt sind, wobei e die Breite der Ringe ist, auf denen die Zahlen der Einheiten und der Zehner eingetragen sind.

4. Uhrenprodukt nach einem der Ansprüche 2 und 3, **dadurch gekennzeichnet, dass** jeder der besagten Triebe (28, 40) mit einer Rastfeder (30, 42) zu seiner Positionierung zusammenwirkt.

5. Uhrenprodukt nach einem der Ansprüche 1 bis 4, **dadurch gekennzeichnet, dass** die Einheitsscheibe (22) geringfügig tiefer als die Zehnerscheibe (24) liegt, von der sie teilweise so überdeckt wird, dass im Zusammenspiel der beiden Scheiben die Zahlen ihrer jeweiligen Ringe in enger Gegenüberstellung zueinander zur Anzeige kommen, und **dadurch**, dass die Zehnerscheibe (24) rechts von jeder ihrer Zahlen eine fensterförmige Aussparung (26) aufweist, durch die hindurch die darunter liegenden Einheitszahlen sichtbar sind.
